# EUROPÄISCHE PATENTSCHRIFT

(11) **EP 0 499 794 B1**
(45) Veröffentlichungstag und Bekanntmachung des Hinweises auf die Patenterteilung: **06.04.1994**
(21) Anmeldenummer: 92100785.2
(22) Anmeldetag: 18.01.1992
(51) Int. Cl.: F04C 15/04

(54) **Hydropumpe**
Hydraulic pump
Pompe hydraulique

(30) Priorität: 19.02.1991 DE 4105030
(43) Veröffentlichungstag der Anmeldung: 26.08.1992
(73) Patentinhaber: MERCEDES-BENZ AG, 70327 Stuttgart (DE)
(72) Erfinder: Klumpp, Rolf, Dr., W-7053 Kernen (DE); Höptner, Claus-Peter, W-7336 Uhingen (DE); Matena, Uwe, W-7150 Backnang (DE)

(56) Entgegenhaltungen:
- DE-A- 3 837 599

## Beschreibung

Die Erfindung betrifft eine Hydropumpe mit einer aus einem gemeinsamen Saugraum in eine den Druckausgang der Hydropumpe bildende erste Kammer ansaugenden ersten Pumpe und einer in eine zweite Kammer ansaugenden zweiten Pumpe nach dem Oberbegriff des Patentanspruchs 1.

Eine solche Hydropumpe ist aus DE-A-38 37 599 bekannt.

Diese bekannte Pumpe konstruktiv einfacher zu gestalten und dadurch eine kostengünstigere Herstellung zu erreichen, ist das der Erfindung zugrundeliegende Problem.

Eine Lösung des erfindungsgemäßen Problems stellt eine gattungsgemäße Hydropumpe mit den kennzeichnenden Merkmalen des Patentanspruchs 1 dar.

Zweckmäßige Ausgestaltungen der Erfindung sind Gegenstand der Unteransprüche.

Der grundsätzliche Unterschied der erfindungsgemäßen Lösung gegenüber der eingangs zitierten vorbekannten Ölpumpe besteht darin, daß unterhalb des gattungsgemäß definierten ersten am Druckausgang herrschenden Förderdruckgrenzwertes der Förderstrom der zweiten Kammer direkt über ein Einwegeventil, d. h. ein Rückschlagventil, in die den Druckausgang der Pumpe bildende erste Kammer gefördert wird. Dadurch können bisher notwendige Steuerventile und damit verbundene Steuerkanäle entfallen.

Im Stand der Technik ist aus DE-A-31 42 604 zwar bereits eine Ölpumpe bekannt, bei der zwei Pumpeneinheiten aus einem gemeinsamen Saugraum wahlweise in einen gemeinsamen Druckausgang oder getrennte Druckausgänge fördern und ein die beiden Druckausgänge miteinander verbindendes Einwegeventil besitzen. Gattungsmäßig ist jene Ölpumpe jedoch mit der Erfindung nicht vergleichbar, da dem dortigen Einwegeventil eine andersartige Funktion zukommt. Während das Einwegeventil nach der Erfindung dafür sorgt, daß die Förderströme beider Pumpeneinheiten unterhalb eines ersten am Druckausgang herrschenden Förderdruckgrenzwertes in einen gemeinsamen Druckausgang der Pumpe geleitet werden, ist das Einwegeventil der vorbekannten Einrichtung so geschaltet und gesteuert, daß es erst oberhalb eines voreingestellten Förderdruckes am Druckausgang der Pumpe öffnen kann, während es bei einem unter diesem Grenzwert liegenden Förderdruck durch ein Steuerventil verschlossen gehalten wird.

Durch die andersartige Funktionsbestimmung jener vorbekannten Ölpumpe, bei der im Gegensatz zu derjenigen nach der Erfindung die beiden Förderpumpen nicht bei niedrigem Förderdruck am Pumpenausgang, sondern bei hohem Förderdruck beim Pumpenausgang in einen gemeinsamen Druckausgang fördern sollen, weist jene Pumpe einen insgesamt völlig andersartigen Steuer- und Schaltmechanismus auf, wodurch der Aufbau und die Funktion der notwendigen Ventilsteuerungen in beiden Fällen nicht miteinander vergleichbar sind.

Ein Ausführungsbeispiel ist in der Zeichnung dargestellt. Es zeigen
- Fig. 1: einen Schnitt durch eine Hydropumpe,
- Fig. 2-4: die in Fig. 1 dargestellte Hydropumpe in verschiedenen Arbeitsfunktionen.

In einem teilbaren Gehäuse einer Hydropumpe arbeiten zwei gemeinsam angetriebene Umlaufverdränger 1 und 2, von denen der Umlaufverdränger 1 einen Primär- und der Umlaufverdränger 2 einen Sekundärstrom fördert. Beide Umlaufverdränger 1, 2 fördern aus einem gemeinsamen Saugraum 3. Druckseitig fördert der Umlaufverdränger 1 in eine erste Kammer 4 und der Umlaufverdränger 2 in eine zweite Kammer 5. Die erste Kammer 4 mündet direkt in den Druckausgang 6 der Hydropumpe.

Die beiden Kammern 4 und 5 sind durch ein in Richtung der ersten Kammer 4 öffnendes Einwegeventil 7 miteinander verbunden.

Der Saugraum 3 ist über ein erstes Steuerventil 8 mit der zweiten Kammer 5 verbindbar und über diese hinweg auch noch über ein zweites Steuerventil 9 mit der ersten Druckkammer. Das zweite Steuerventil 9 ist zweckmäßigerweise als Drosselventil ausgebildet. Die Betätigung der beiden Ventile 8 und 9 erfolgt über einen Steuerschieber 10, der in einer Bohrung 11 der Hydropumpe geführt ist. Auf einer Stirnseite ist der Steuerschieber durch eine Feder 12 in seiner Längsachse kraftbeaufschlagt. Diese Stirnseite ist dem Druck des Saugraumes 3 ausgesetzt. Die entgegengesetzte Stirnseite des Steuerschiebers ist dem Druck der ersten Kammer 4 ausgesetzt. Die Steuerventile 8 und 9 werden durch Steuerkolben 13 und 14 betätigt, die Bestandteil des Steuerschiebers 10 sind. Der Steuerkolben 13 ist dabei Teil des Ventiles 9 und der Steuerkolben 14 Teil des Ventiles 8. Die beiden Steuerkolben 13 und 14 üben zusätzlich auch noch die Funktion von in der Bohrung 11 geführten Arbeitskolben aus. Mit der ersten Kammer 4 steht der Steuerkolben 13 über einen Kanal 15 in Verbindung.

Der federbeaufschlagte Steuerkolben 14 grenzt mit seiner einen Stirnseite an die zweite Kammer 5 und mit seiner anderen Stirnseite an eine über eine Drosselbohrung 16 mit dem Saugraum 3 in Verbindung stehende Dämpfungskammer 17 an.

Die Funktion der Hydropumpe in ihren verschiedenen Arbeitsstellungen wird nachfolgend anhand der Fig. 2-4 erläutert.

Bei dem Arbeitszustand der Hydropumpe nach Fig. 2 herrscht am Druckausgang der Hydropumpe ein unterhalb eines vorgegebenen ersten Förderdruckgrenzwertes liegender Förderdruck, bei dem der Sekundärförderstrom gemeinsam mit dem Primärförderstrom den Druckausgang 6 der Förderpumpe verläßt. Zur Zuleitung des Sekundärförderstromes aus der zweiten Kammer 5 zu dem Primärstrom der ersten Kammer 4 ist das diese beiden Kammern verbindende Einwegeventil 7 geöffnet. Die Steuerventile 8 und 9 sind bei diesem Arbeitszustand der Pumpe geschlossen.

Die Förderströme der beiden Umlaufverdränger 1 und 2 sind jeweils unterschiedlich schraffiert gekennzeichnet, wobei zusätzlich noch zwischen Druckzuständen auf der Druck- und Saugseite unterschieden ist. Soweit die Förderströme auf der Druckseite auf gleichem Druckniveau miteinander verbunden sind, sind beide Förderströme übereinstimmend gleich markiert.

Bei dem Arbeitszustand der Hydropumpe nach Fig. 3 herrscht am Druckausgang 6 der Hydropumpe ein Druck, der oberhalb des vorgenannten ersten Förderdruckgrenzwertes liegt. Bei diesem erhöhten Förderdruck, der jedoch noch unterhalb eines zweiten Förderdruckgrenzwertes liegt, öffnet das Steuerventil 8. Das Öffnen des Ventiles 8 über den Steuerkolben 14 bewirkt der Steuerschieber 10, auf den über den Steuerkolben 13 der am Druckausgang 6 herrschende Förderdruck ansteht. Durch das geöffnete erste Steuerventil 8 fördert der Umlaufverdränger 2 den von ihm erzeugten Sekundärförderstrom gegendrucklos zurück in den Saugraum 3. Durch die Druckentlastung in der zweiten Kammer 5 schließt automatisch das Einwegeventil 7.

Bei dem Arbeitszustand der Hydropumpe nach Fig. 4 herrscht an dem Druckausgang 6 der Hydropumpe ein oberhalb des vorstehend definierten zweiten Förderdruckgrenzwertes liegender Förderdruck. Bei diesem Zustand ist zusätzlich zu dem ersten Steuerventil 8 auch noch das zweite Steuerventil 9 geöffnet. Durch dieses Steuerventil 9 strömt druckgedrosselt ein in den Saugraum rückzuführender Teilstrom des Primärförderstromes des ersten Umlaufverdrängers 1. Die Öffnung des zweiten Steuerventiles wird allein durch den Druck der ersten Kammer 4 bewirkt, der an dem das Ventil 9 betätigenden Steuerkolben 13 ansteht. Das Steuerventil 9 ist als Drosselventil ausgebildet, damit der notwendige Druckunterschied zwischen Druckausgang 6 der Hydropumpe und dem Saugraum 3, die über das Ventil 9 miteinander verbunden sind, aufrechterhalten bleibt.

Die beschriebene Hydropumpe ist vorzugsweise zur Förderung von Schmieröl in den Schmierölkreislauf einer Brennkraftmaschine bestimmt und geeignet. In der Arbeitsstellung nach Fig. 2 befindet sich die Hydropumpe bei einem solchen Einsatz bei abgestellter Brennkraftmaschine. In diesem Zustand werden bei anlaufender Brennkraftmaschine demnach die Förderströme beider Umlaufverdränger 1 und 2 zunächst gemeinsam dem Schmierölkreislauf druckseitig zugeführt. Diese gemeinsame Zuleitung beider Förderströme ist in der Start- und Leer-laufphase des Motors bei den dort herrschenden niedrigen Drehzahlen und der damit verbundenen geringen Fördermenge notwendig. Dabei ist zu bemerken, daß beide Umlaufverdränger 1 und 2 auf einer gemeinsamen Welle mit gleicher Drehzahl angetrieben werden.

Nimmt mit zunehmender Motordrehzahl die Fördermenge und damit der Druck am Druckausgang der als Schmierölpumpe arbeitenden Hydropumpe zu, schaltet die Hydropumpe automatisch in den Zustand nach Fig. 3 um.

Bei noch weiter gestiegener Drehzahl kann auch noch ein Teilstrom des Primärstromes druckentlastet zum Saugraum 3 der Pumpe zurückgeführt werden. Diesen Schaltzustand der Pumpe zeigt Fig. 4.

Der Zweck der druckentlasteten Rückführung einzelner Teilströme der Hydropumpe ist es, bei hohen Drehzahlen Leistungsverluste der Pumpe zu vermeiden, die sich durch unnötig hohe gegen Druck arbeitende Förderströme zwangsläufig ergeben.

Die für die Erfindung einsetzbaren Umlaufverdränger können beliebiger Art sein, wobei sie beispielsweise Elemente einer Zahnrad-, Trochoiden-, Sichel-, Eaton-, Schrauben- oder Flügelzellenpumpe sein können.

### Bezugszeichenliste

1 Umlaufverdränger
2 Umlaufverdränger
3 Saugraum
4 erste Kammer
5 zweite Kammer
6 Druckausgang
7 Einwegeventil
8 erstes Steuerventil
9 zweites Steuerventil
10 Steuerschieber
11 Bohrung
12 Feder
13 Steuerkolben
14 Steuerkolben
15 Kanal
16 Drosselbohrung
17 Dämpfungsraum

## Patentansprüche

1. Zahnradpumpe mit einem mehrteiligen Pumpengehäuse, in dem in unterschiedlichen Gehäuseteilen zwei Zahnradpaare (1,2) nebeneinander angeordnet sind, die mit einem gemeinsamen Saugraum (3) und voneinander getrennten Druckräumen (4,5) verbunden sind, von denen ein erster Druckraum (4) einen gemeinsamen Druckausgang (6) aufweist, wobei das mit diesem ersten Druckraum (4) verbundene Zahnradpaar (1) ständig eine Teilmenge einer Förderflüssigkeit in einen Kreislauf fördert und ein zweiter Druckraum (5) des anderen Zahnradpaares (2) mit diesem ersten Druckraum (4) durch einen Druckkanal mit einem Einwegeventil (7) verbunden ist und mit einem Steuerschieber (10), der einen vom Druck der Förderflüssigkeit aus dem den Druckausgang (6) aufweisenden Druckraum (4) beaufschlagten und gegen die Kraft einer Feder (12) verschiebbaren Steuerkolben (13) und einen Steuerschieber (14) aufweist, von dem aus in Abhängigkeit von Förderdruckgrenzwerten der Förderflüssigkeit eine Verbindung zwischen mindestens einem Druckraum (4,5) und dem gemeinsamen Saugraum (3) steuerbar ist,
**dadurch gekennzeichnet,**
daß beide Druckräume (4,5) bei einem an dem Druckausgang (6) unterhalb eines ersten Förderdruckgrenzwertes liegenden Förderdruck über das geöffnete Einwegeventil (7) miteinander verbunden sind, während vom Steuerschieber (14) die Verbindung zwischen den Druckräumen (4,5) und dem Saugraum (3) gesperrt ist,
daß bei Erreichen des ersten Förderdruckgrenzwertes das Druckventil (7) geschlossen ist und das Steuerventil (10) in eine Stellung eingestellt ist, in der ausschließlich der zweite Druckraum (5) mit den Saugraum (3) verbunden ist,
und daß in einer einem zweiten Förderdruckgrenzwert entsprechenden Stellung des Steuerventils (10) vom Steuerkolben (13) eine Drosselverbindung zwischen dem ersten Druckraum (4) und dem zweiten Druckraum (5) aufgesteuert ist, während vom Steuerschieber (14) die Verbindung zwischen dem zweiten Druckraum (5) und dem Saugraum (3) weiter geöffnet bleibt.

2. Zahnradpumpe nach Anspruch 1,
**dadurch gekennzeichnet,**
daß der erste Druckraum (4) mit dem ersten Zahnradpaar (1) in einem Gehäuseteil des Pumpengehäuses angeordnet ist, das unmittelbar an ein das Steuerventil (10) in einer Führungsbohrung (11) aufnehmendes Steuergehäuseteil des Pumpengehäuses angrenzt.

3. Zahnradpumpe nach Anspruch 1 oder 2,
**dadurch gekennzeichnet,**
daß die Führungsbohrung (11) zusammen mit dem Steuerschieber (14) eine Dämpfungskammer (17) einschließt.

4. Zahnradpumpe nach Anspruch 1 oder 2,
**dadurch gekennzeichnet,**
daß die Dämpfungskammer (17) über eine Drosselbohrung (16) mit dem Saugraum (3) verbunden ist.

5. Zahnradpumpe nach einem der Ansprüche 1 bis 4,
**dadurch gekennzeichnet,**
daß der erste Druckraum (4) über einen Druckkanal (15) mit einer Steuerseite des Steuerkolbens (13) verbunden ist.

## Claims

1. A gear pump with a multi-sectional pump casing in which two gear pairs (1, 2) are positioned side by side in different parts of the casing and connected by a common inlet chamber (3) and separate pressure chambers (4, 5), the first of which (4) has a common pressure outlet (6), whereby the gear pair (1) connected to this first pressure chamber (4) continuously pumps part of the feed fluid in a circulatory system and a second pressure chamber (5) twinned with the other gear pair (2) is connected to this first pressure chamber (4) via a pressure channel with a one-way valve (7) and also connected to a control gate (10) which has a piston valve which is subjected to the pressure of the feed fluid from the pressure chamber (4) with the pressure outlet (6) and can be moved against the force of a spring (12) and has a control gate (14) from which a connection between at least one pressure chamber (4, 5) and the common inlet chamber (3) can be regulated in accordance with feed fluid pressure limit values,
**characterised in that,**
at a feed pressure below a first feed pressure limit value at the pressure outlet (6) the two pressure chambers (4, 5) are connected via the open one-way valve (7) while the connection between the pressure chambers (4, 5) and the inlet chamber (3) is closed by the control gate (14),
when the first feed fluid limit value is reached the pressure valve (7) is closed and the control gate (10) is moved to a position in which only the second pressure chamber (5) is connected to the inlet room (3),
and when the control gate (10) is a position which corresponds to a second feed pressure limit value a flow control connection between the first pressure chamber (4) and the second pressure chamber (5) is regulated by the control piston (13) while the connection between the second pressure chamber (5) and the inlet chamber (3) regulated by the control gate (14) remains open.

2. A gear pump in accordance with claim 1,
**characterised in that,**
the first pressure chamber (4) is located with the first gear pair (1) in a section of the pump casing which is contingent to a control section of the pump casing which houses the control gate (10) in a guide hole (11).

3. A gear pump in accordance with claim 1 or 2,
**characterised in that,**
the guide hole (11) together with the control gate (14) enclose a damping chamber (17).

4. A gear pump in accordance with claim 1 or 2,
**characterised in that**,
the damping chamber (17) is connected to the inlet chamber (3) via a flow control port (16).

5. A gear pump in accordance with claims 1 to 4,
**characterised in that,**
the first pressure chamber (4) is connected to the control side of the control piston (13) via a pressure channel (15).

## Revendications

1. Pompe à engrenages, comportant un corps en plusieurs parties, où il est prévu dans des parties différentes de ce corps de pompe deux paires de pignons (1,2) disposées l'une à côté de l'autre et reliées à une chambre d'aspiration commune (3) et à des chambres de pression (4,5) séparées l' une de l'autre, une première chambre de pression (4) comportant une sortie de pression (6) commune, la paire de pignons (1) reliée à cette première chambre de pression (4) débitant constamment une quantité partielle d'un liquide à débiter dans un circuit et une seconde chambre de pression (5) de l'autre paire de pignons (2) est reliée à cette première chambre de pression (4) par un canal de pression pourvu d'un clapet (7) et il est prévu un tiroir de commande (10), qui comporte un piston de commande (13), sollicité par la pression du liquide refoulé hors de la chambre de pression (4), pourvue de la sortie de pression (6), et déplaçable en opposition à la force d'un ressort (12), ainsi qu'un tiroir de distribution (14), par lequel, en fonction de valeurs de pression de refoulement du liquide à débiter, une liaison entre au moins une chambre de pression (4,5) et la chambre d'aspiration commune (3) peut être commandée, pompe caractérisée en ce que les deux chambres de pression (4,5), dans le cas où la pression de refoulement à la sortie (6) est inférieure à une première valeur limite de pression, sont reliées entre elles par l'intermédiaire du clapet (7) ouvert, tandis que le tiroir de distribution (14) ferme la liaison entre les chambres de pression (4,5) et la chambre d'aspiration (3), en ce que, lorsque la première valeur limite de la pression de refoulement est atteinte, le clapet (7) est fermé et le tiroir de commande (10) est réglé dans une position où exclusivement la seconde chambre de pression (5) est reliée à la chambre d'aspiration (3), et en ce que, dans une position du tiroir de commande (10) correspondant à une seconde valeur limite de la pression de refoulement, une liaison d'étranglement est commandée par le piston de commande (13) entre la première chambre de pression (4) et la seconde chambre de pression (5), tandis que, sous l'action du tiroir de distribution (14), la liaison entre la seconde chambre de pression (5) et la chambre d'aspiration (3) reste encore ouverte.

2. Pompe à engrenages selon la revendication 1, caractérisée en ce que la première chambre de pression (4) est disposée avec la première paire de pignons (1) dans une partie du corps de pompe, qui est directement adjacente à une partie du corps de pompe recevant le tiroir de commande (10) dans un alésage de guidage (11).

3. Pompe à engrenages selon la revendication 1 ou 2, caractérisée en ce que l'alésage de guidage (11) délimite en coopération avec le tiroir de distribution (14) une chambre d'amortissement (17).

4. Pompe à engrenages selon la revendication 1 ou 2, caractérisée en ce que la chambre d'amortissement (17) est reliée à la chambre d'aspiration (3) par l'intermédiaire d'un trou d'étranglement (16).

5. Pompe à engrenages selon une des revendications 1 à 4, caractérisée en ce que la première chambre de pression (4) est reliée, par l'intermédiaire d'un canal de pression (15) ; avec un côté de commande du piston de commande (13).
